# FASCICULE DE BREVET EUROPEEN

(11) **EP 0 562 954 B1**
(45) Date de publication et mention de la délivrance du brevet: **16.07.1997**
(21) Numéro de dépôt: 93400755.0
(22) Date de dépôt: 23.03.1993
(51) Int. Cl.: B07C 1/02, B65H 1/02

(54) **Dispositif d'amenage d'une pile d'objets plats sur chant vers une tête de dépilage de système de tri automatique**
Vorrichtung zum Zuführen von flachen, hochkantgestellten Gegenständen an den Entstapelkopf eines automatischen Sortiersystems
Device for feeding a stack of flat objects arranged on edge to an unstacking head of an automatic sorting system

(30) Priorité: 27.03.1992 FR 9203723
(43) Date de publication de la demande: 29.09.1993
(73) Titulaire: COMPAGNIE GENERALE D'AUTOMATISME CGA-HBS, F-91220 Brétigny sur Orge (FR)
(72) Inventeur: Roch, Olivier, F-26000 Valence (FR); Sabatier, Louis, F-26120 Montelier (FR); Teluob, Jean-Marc, F-26000 Valence (FR)
(74) Mandataire: Fournier, Michel

(56) Documents cités:
- EP-A- 0 087 341
- EP-A- 0 416 490

## Description

La présente invention concerne un dispositif d'amenage d'une pile d'objets plats en particulier de plis de courrier sur chant vers une tête de dépilage pourvue d'une surface support.

Pour obtenir un bon fonctionnement d'un dépileur, il est impératif que le dispositif d'amenage qui lui est associé assure une présentation correcte du courrier.

Plusieurs problèmes techniques se posent au niveau d'une tête de dépilage.

Premièrement, le taux d'objets détériorés ou déchirés doit être minimisé; en particulier, le dépilage de plis ouverts, du type feuilles pliées en plusieurs volets ou petites brochures publicitaires ou autres posent notamment des difficultés de dépilage, les systèmes classiques anti-prises doubles par freinage entraînant des bourrages ou des déchirements des plis.

Deuxièmement, le débit, à savoir le nombre de plis traités par heure de fonctionnement doit être maximalisé.

Troisièmement, le taux de prises multiples occasionnées par une non séparation des plis doit être minimalisé.

Quatrièmement, la dispersion sur la fréquence d'injection dans le système de tri doit être optimisée; plus exactement, dans le cas d'une injection avec écarts entre plis, il faut tenir compte de la répétitivité de l'écart entre plis (distance entre front arrière et front avant) ou du pas (distance entre front avant et front avant) et respecter un écart minimum qui est une valeur conditionnée par les performances du système de tri; dans le cas d'une injection avec un principe de tuilage des plis, il faut considérer la répétitivité de la valeur de recouvrement.

Du document EP-A-416 490, on connaît un dispositif d'amenage d'une pile de plis de courrier qui permet de résoudre ces problèmes. Ce dispositif inclut notamment un magasin principal sur lequel est disposée la pile de plis et une palette poussant l'arrière de la pile, ainsi qu'un magasin secondaire incliné.

Ainsi, il est possible de régler les niveaux du tapis principal d'amenage et celui de la surface support de la tête de dépilage à volonté; c'est-à-dire:
- d'avoir le tapis principal à un niveau inférieur à celui de ladite surface support;
- d'avoir le tapis principal à un niveau supérieur à celui de ladite surface support;
- d'avoir le tapis principal et ladite surface support au même niveau.

Ceci est en particulier avantageux lorsque le dispositif est destiné à équiper une machine automatique de tri permettant la préparation de la tournée du facteur.

En effet, une telle machine comprend généralement un dispositif ou magasin d'amenage sur lequel l'opérateur installe le courrier à traiter, un dépileur dont le rôle est de séparer les plis un à un pour les amener sur un système de convoyage, une tête de lecture associée à un microprocesseur et placée en regard du système de convoyage pour identifier chaque pli et lui affecter une zone de rangement correspondant à sa destination finale, une série de zones de rangement (dits empileurs), chacune représentant une destination de tri bien déterminée.

Pour la tournée du facteur, le tri est réalisé en trois passes successives (explicitées dans la demande de brevet français n° 90 12750 déposée par la Demanderesse). L'opérateur doit donc redisposer deux fois les plis sur le dispositif d'amenage en conservant impérativement un certain ordre. Il est donc important, pour faciliter ces mises en place, que la plage des empileurs soit au même niveau que celle du dispositif d'amenage. Pour réaliser une telle machine de tri, il est donc primordial que le niveau de la surface support de plis du dépileur soit également au même niveau, afin de permettre un flux d'objets sans dénivellation montante.

Grâce au magasin secondaire incliné, les performances de la machine sont améliorées, car il garantit que l'objet à dépiler soit correctement placé contre l'organe de dépilage et donc le taux de plis détériorés est faible, ainsi que le taux de prises multiples; et ceci au moment requis ce qui entraîne une dispersion faible et un débit optimisé en fonction de celui de la tête de dépilage.

Le but de l'invention est d'améliorer encore plus un tel dispositif d'amenage de plis de courrier pour obtenir une meilleure présentation des plis contre l'organe de dépilage. Ce but est atteint par un dispositif d'amenage tel que défini par la revendication 1.

La première chute limitée des plis à l'entrée du magasin secondaire, mu par sa motorisation propre, amorce la préséparation des plis et crée une première discontinuité qui permet une dissociation et un détassement des objets. La longueur de la pile de plis sur le tapis principal fait en effet que cette pile est le siège d'efforts de contact et de liaison importants.

La seconde chute limitée des plis à la sortie du magasin secondaire complète la préséparation, laquelle est facilitée par la faible longueur de la pile qui y transite, les efforts entre plis étant plus réduits.

Selon un mode préféré de réalisation, le prédépilage peut être amélioré par le fait que :
- la surface support de la tête de dépilage est pourvue d'au moins un rouleau entraîné en continu en rotation, faisant saillie tout au long de ladite surface et tournant à ce niveau du magasin secondaire vers la tête de dépilage;
- une rampe de soufflage est disposée au-dessus de la tête de dépilage et dirigée vers la surface support de celle-ci;
- deux détecteurs disposés à proximité de la tête de dépilage contrôlent le niveau de remplissage à ce niveau et commandent l'avance des plis sur les magasins secondaire et principal;
- deux détecteurs disposés à proximité du bord aval du magasin secondaire contrôlent l'inclinaison des plis à ce niveau et commandent simultanément ou alternativement l'avance des plis sur les magasins secondaire et principal.

Les fonctions et avantages de l'invention apparaîtront à la lecture de la description suivante.

L'invention est illustrée par deux figures.

La figure 1 représente un dispositif conforme à l'invention, en vue de côté.

La figure 2 est une vue partielle de la figure 1, à plus grande échelle.

Le dispositif d'amenage comprend trois sous ensembles:
- un magasin principal 3,
- un magasin secondaire 6,
- un magasin dit de prédépilage 11.

Le magasin principal 3 est sensiblement horizontal et la pile de plis 1 y est disposée sur chant,le bord latéral des plis étant en butée contre une rive de taquage 13 commune à tout le dispositif d'amenage. L'arrière de la pile est poussé vers une tête de dépilage 2, située en vis à vis en aval du dispositif d'amenage, par une palette 4 montée coulissante sur une tige support 10 sensiblement horizontale et allant jusqu'au bord aval du magasin secondaire 6.

Le magasin principal 3 comporte une courroie 12 faisant toute la largeur du magasin. La palette 4 et la courroie 12 sont actionnées à la même vitesse et motorisées par un agencement d'embrayage-frein non représenté EF2, par exemple par une chaîne motorisée.Ce déplacement est géré par des détecteurs D1 à D4 comme il sera vu plus loin.

Cet agencement du magasin principal présente les avantages suivants; il consiste en une zone de chargement ergonomique sans compartiments à remplir par l'opérateur et il présente une surface de contact avec le courrier uniforme n'étant constitué que d'une seule courroie, ce qui permet une manipulation et un glissement aisé du courrier; de plus il est de capacité importante,à titre d'exemple il peut être d'une longueur d'environ 4,35 mètres ce qui équivaut à environ 3000 lettres.

Le magasin secondaire 6 est intercalé entre le magasin principal 3 et le magasin de prédépilage 11. Il se compose d'une sole de glisse 17 inclinée d'un angle γ qui peut être d'environ 8° et de trois courroies 14 en contact avec la sole 17 et entraînées par l'intermédiaire des axes 15 et 16 par un moteur non représenté équipé d'un agencement d'embrayage-frein EF1. La tôle de taquage 13 est la même que celle équipant le magasin principal 3.

Le bord amont du magasin secondaire 6 adjacent au magasin principal 3 se trouve plus bas que la surface active de ce dernier, par exemple d'environ 30 mm. Le bord adjacent au magasin de prédépilage 11 se trouve plus haut que la surface support 5 de la tête de dépilage 2 afin de réaliser une chute des objets et est à une distance de la face de la tête de dépilage 2 de quelques centimètres créant ainsi ledit magasin de prédépilage 11. A titre d'exemple, la hauteur de chute peut être d'environ 55 mm et la distance entre le bord de la sole 17 et la face de la tête de dépilage d'environ 50 mm.

Grâce à cet agencement, le magasin secondaire 6 assure un fractionnement de la pile de lettres juste en amont de la tête de dépilage 2, formant un petit paquet de plis partiellement dissocié du reste de la pile disposée sur le magasin principal 3, et une présentation adéquate du courrier par une légère inclinaison du pli vers l'arrière; en effet, cette inclinaison avant le dépilage proprement dit et pendant la phase d'alimentation du magasin de prédépilage 11 évite le basculement des lettres vers l'avant contre la tête de dépilage 2 qui entraînerait un nombre plus important de prises multiples en supprimant tout prédépilage; la conservation de cette inclinaison est assurée par la gestion du magasin principal 3 et du magasin secondaire par l'intermédiaire des détecteurs D3 et D4 et des embrayages-freins EF1 et EF2 associés aux deux magasins, comme il sera précisé plus loin.

Un autre avantage de cet agencement de magasin secondaire 6 incliné est qu'il est possible d'obtenir toute configuration souhaité en ce qui concerne la position relative des niveaux du magasin principal 3 et de la surface support 5 (ou du magasin de prédépilage 11) à savoir:
- d'avoir le tapis principal et ladite surface support au même niveau,
- d'avoir le tapis principal à un niveau inférieur à celui de ladite surface support,
- d'avoir le tapis principal à un niveau supérieur à celui de ladite surface support.

Le magasin de prédépilage 11 comprend la surface support 5 de la tête de dépilage qui est constituée d'une sole de pied de plis, référence du niveau de dépilage. Cette sole est ajourée pour permettre le passage en saillie de rouleaux 8 commandés en rotation de préférence en continu pendant la phase de dépilage. Ils réceptionnent les plis qui chutent du magasin secondaire 6, compriment légèrement les pieds des plis contre la face de la tête de dépilage 2, ce qui dispose les plis en éventail avec des ouvertures vers le haut. A titre d'exemple, les rouleaux 8 peuvent avoir une vitesse de 0,5 m/s, un diamètre de 80 mm et dépasser de la sole 5 de 6 mm.

Le magasin de prédépilage comporte également une chambre d'aspiration basse 7 au travers de la face de la tête de dépilage 2. Cette aspiration est obtenue par une turbine de fort débit (par exemple de l'ordre de 300 m³/h) et d'un faible niveau de dépression (par exemple 7 mbars), ce qui lui permet de plaquer le premier pli du magasin de prédépilage 11 contre une zone statique de la face de la tête de dépilage 2.

Cette chambre d'aspiration basse 7 est complétée par une chambre d'aspiration haute 18 d'un débit et d'un niveau de dépression plus faible, ayant pour fonction d'assurer un plaquage correct des plis de plus grande dimension (notamment des premières pages de catalogues) contre la face de la tête de dépilage 2.

Le magasin de prédépilage 11 comprend enfin une rampe de soufflage 9 supérieure (d'une pression par exemple de l'ordre de 0,8 bar) disposée au-dessus des premiers plis, contre la face de la tête de dépilage 2 et dont le jet directif a pour rôle d'accentuer la mise en éventail des plis, finalisant la séparation entre le premier et le deuxième pli à dépiler.

Lorsque le premier pli est dépilé, il quitte progressivement la face de la tête 2 en fonction de sa loi de mise en vitesse. Lorsque son front arrière dégage la chambre d'aspiration 7, celle-ci va attirer le pli suivant avec une force qui croît au fur et à mesure du déplacement du pli en cours de dépilage et donc du dégagement de la chambre d'aspiration 7. Au bout d'un certain temps relativement court mais qui peut varier en fonction des dimensions et poids des plis, le pli suivant est placé contre la face de la tête 2, préséparé du reste du paquet et prêt à être dépilé. Ce phénomène de préséparation s'enchaînera tout au long du dépilage.

Les détecteurs D1 et D2 gèrent le niveau de remplissage du magasin de prédépilage et commandent son alimentation par l'intermédiaire du magasin secondaire 6 si nécessaire comme il sera vu ci-après.

Le procédé de mise en oeuvre du dispositif va maintenant être décrit.

La gestion du magasin principal 3 et du magasin secondaire 6 permettent une alimentation correcte du magasin de prédépilage 11. Cette gestion est assurée par les détecteurs D1 à D4 et par l'intermédiaire des actionneurs EF1 et EF2 des deux magasins en question.

Les détecteurs D1 et D2 sont des cellules photoélectriques barrières et contrôlent le niveau de remplissage du magasin de prédépilage 11. Elles sont situées à deux hauteurs différentes et à proximité de la face de la tête de dépilage 2.

Les détecteurs D3 et D4 sont également des cellules photoélectriques barrières et contrôlent l'inclinaison du courrier au bord aval du magasin secondaire 6, avant la chute des plis dans le magasin de prédépilage 11. Elles sont situées légèrement espacées en hauteur à proximité de ce bord.

Lorsque le niveau de remplissage du magasin de prédépilage 11 est correct, les cellules D1 et D2 sont occultées, les embrayages E1 et E2 sont inactivés et les freins F1 et F2 sont activés. Il n'y a alors pas d'avance des magasins secondaire 11 et principal 6.

Lorsque le niveau de remplissage est incorrect, les cellules D1 et/ou D2 sont désoccultées. Dans ce cas, une alimentation en plis est commandée et donc une avance des magasins 11 ou/et 6.

En ce qui concerne l'inclinaison α des plis dans le magasin secondaire 6, trois cas peuvent se présenter.
1)Inclinaison correcte des plis:
   la cellule D3 est désoccultée et la cellule D4 est occultée; la demande de plis par le couple de cellules D1 et D2 se traduit par une avance simultané des magasins secondaire 6 et principal 3 (et de la palette 4 associée) c'est-à-dire les embrayages E1 et E2 sont activés et les freins F1 et F2 désactivés jusqu'à ce que les cellules D1 et D2 soient occultées.
2)Inclinaison incorrect, plis trop verticaux:
   la cellule D3 est occultée et la cellule D4 est occultée; la demande de plis par le couple de cellules D1 et D2 se traduit par une avance du magasin interface seul c'est-à-dire que l'embrayage E1 est activé, le frein F1 désactivé, l'embrayage E2 désactivé et le frein F2 est activé jusqu'à occultation complète des cellules D1 et D2; le nombre d'avances successives du magasin secondaire seul résultant de la demande du couple de cellules D1 et D2 est préférentiellement limité à trois; si à la demande suivante de plis, on constate pour le quatrième fois consécutive que le courrier est toujours trop vertical (cellules D3 et D4 occultées) alors on commande une avance simultanée des magasins secondaire et principal afin de ne pas créer de perturbation dans la pile de plis au niveau de la jonction entre les deux magasins.
3)inclinaison incorrect, plis trop inclinés vers l'arrière:
   la cellule D3 est désoccultée ou occultée et la cellule D4 est désoccultée; la demande de plis par le couple de cellules D1 et D2 se traduit par une avance simultanée des magasins secondaires et principal jusqu'à occultation des cellules D1 et D2 où seul le magasin secondaire est arrêté c'est-à-dire l'embrayage E1 désactivé, le frein F1 activé, l'embrayage E2 activé et le frein F2 désactivé; le magasin principal est encore commandé pendant un laps de temps (égal de préférence à 200 ms, la vitesse linéaire des courroies du magasin secondaire étant de 90 mm/s et celle de la courroie et de la palette du magasin principal étant de 70 mm/s).

## Revendications

1. Un dispositif d'amenage d'une pile (1) d'objets plats disposés sur chant, en particulier des plis de courrier, vers une tête de dépilage (2) pourvue d'une surface support (5), comprenant:
a) un premier magasin d'amenage principal (3) s'étendant sensiblement horizontalement entre des premières extrémités amont et aval de celui-ci, ce premier magasin recevant la pile (1) d'objets plats placés sur chant et incluant des moyens (4,10,12) pour déplacer les objets plats de la pile vers ladite première extrémité aval à une première vitesse d'alimentation,
b) un second magasin d'amenage (6) placé en aval du premier magasin et s'étendant de façon oblique vers le haut entre des secondes extrémités amont et aval de celui-ci, ce second magasin recevant un paquet d'objets plats placé sur chant et fournis par le premier magasin, ce paquet d'objets plats étant généralement plus petit que la pile d'objets plats, ce second magasin ayant des moyens (14,15,16) pour déplacer les objets plats du paquet vers la seconde extrémité aval à une seconde vitesse d'alimentation,
c) un troisième magasin d'amenage (11) placé en aval du second magasin et s'étendant sensiblement horizontalement entre des troisièmes extrémités amont et aval de celui-ci, ce troisième magasin recevant des objets plats disposés sur chant du second magasin pour les fournir en série à la tête de dépilage, caractérisé en ce que:
d) l'extrémité aval du premier magasin (3) est disposée au dessus de l'extrémité amont du second magasin (6) pour créer une première chute pour les objets plats et l'extrémité amont du troisième magasin (11) est disposée en dessous de l'extrémité aval du second magasin (6) pour créer une seconde chute pour les objets plats de telle sorte à obtenir une inclinaison vers l'arrière des objets plats disposés sur chant dans le second magasin,
e) des premiers capteurs (D1,D2) sont prévus pour détecter la présence ou l'absence d'objets plats dans le troisième magasin (11) et des seconds capteurs (D3,D4) sont prévus pour détecter une présentation inclinée des objets plats dans le second magasin (6), ces premiers et seconds capteurs étant connectés pour commander de façon indépendante la première et la seconde vitesse d'alimentation des objets plats respectivement dans le premier et le second magasin de telle sorte à maintenir un niveau de remplissage correct dans le troisième magasin et une présentation inclinée correcte des objets plats dans le second magasin.

2. Le dispositif selon la revendication 1, dans lequel les premiers capteurs comprennent deux détecteurs photoélectriques (D1,D2) espacés sensiblement verticalement à proximité de l'extrémité aval du troisième magasin et les seconds capteurs comprennent deux détecteurs photoélectriques (D3,D4) espacés sensiblement horizontalement à proximité de l'extrémité aval du second magasin.

3. Le dispositif selon la revendication 1, dans lequel le troisième magasin est muni d'au moins un rouleau (8) entrainé en rotation pour déplacer les objets plats de l'extrémité amont vers l'extrémité aval du troisième magasin.

4. Le dispositif selon la revendication 1, comprenant en outre une rampe de soufflage (9) montée au dessus du troisième magasin pour mettre en éventail lesdits objets plats placés dans ce troisième magasin.

## Claims

1. A device for feeding a stack (1) of flat articles disposed on edge, especially mail items, to a de-stacker head (2) provided with a support surface (5), the device comprising:
a) a main first feed magazine (3) extending substantially horizontally between first upstream and downstream ends thereof, said first magazine receiving the stack (2) of flat articles placed on edge and including means (4, 10, 12) for displacing the flat articles of the stack towards said first downtream end at a first feed speed;
b) a second feed magazine (6) placed downstream from the first magazine and upwardly sloping between second upstream and downstream ends thereof, said second magazine receiving a packet of flat articles placed on edge and provided by the first magazine, said packet of flat articles being generally smaller than the stack of flat articles, said second magazine having means (14, 15, 16) for displacing the flat articles of the packet towards the second downstream end at a second feed speed; and
c) a third feed magazine (11) placed downstream of the second magazine and extending substantially horizontally between third upstream and downstream ends thereof, said third magazine receiving flat articles disposed on edge from the second magazine in order to feed them in series to the de-stacker head;
the device being characterized in that:
d) the downstream end of the first magazine (3) is disposed above the upstream end of the second magazine (6) to create a first drop for the flat articles and the upstream end of the third magazine (11) is disposed beneath the downstream end of the second magazine (6) to create a second drop for the flat articles so as to rearwardly incline the flat objects disposed on edge in the second magazine; and
e) first sensors (D1, D2) are provided for detecting the presence or absence of flat articles in the third magazine (11) and second sensors (D3, D4) are provided for detecting an inclined presentation of the flat articles in the second magazine (6), said first and second sensors being connected to control independently the first and second feed speeds of the flat articles in the first and second magazines respectively so as to maintain a correct filling rate in the third magazine and a correct inclined presentation of the flat articles in the second magazine.

2. The device according to claim 1, in which the first sensors comprising two photoelectric detectors (D1, D2) spaced substantially vertically close to the downstream end of the third magazine and the second sensors comprising two photoelectric detectors (D3, D4) spaced substantially vertically close to the downstream end of the second magazine.

3. The device according to claim 1, in which the third magazine is provided with at least one roller (8) driven in rotation to displace the flat articles from the upstream end to the downstream end of the third magazine.

4. The device according to claim 1, further comprising a blower jet (9) mounted above the third magazine for arranging said flat articles placed in said third magazine in a fan-shape.

## Patentansprüche

1. Zufuhrvorrichtung für einen Stapel (1) von flachen, auf der Kante stehenden Gegenständen, insbesondere Briefen, zu einem Vereinzelungskopf (2), der eine Stützfläche (5) besitzt,
a) mit einem Hauptzufuhrmagazin (3), das sich im wesentlichen waagrecht zwischen seinem ersten und zweiten Ende erstreckt und den Stapel (1) von flachen, auf der Kante stehenden Gegenständen empfängt sowie Mittel (4, 10, 12) zum Vorschub der flachen Gegenstände des Stapels zum hinteren Ende mit einer ersten Vorschubgeschwindigkeit enthält,
b) mit einem sekundären Zufuhrmagazin (6), das hinter dem Hauptzufuhrmagazin liegt und sich schräg nach oben zwischen seinem vorderen und hinteren Ende erstreckt, wobei dieses sekundäre Magazin ein Paket von flachen, auf der Kante stehenden Gegenständen vom Hauptmagazin empfängt und wobei dieses Paket im allgemeinen kleiner als der Stapel von flachen Gegenständen ist, wobei das sekundäre Magazin Mittel (14, 15, 16) zur Verschiebung der flachen Gegenstände des Pakets zum hinteren Ende mit einer sekundären Vorschubgeschwindigkeit aufweist,
c) mit einem dritten Zufuhrmagazin (11), das hinter dem sekundären Magazin liegt und sich im wesentlichen waagrecht zwischen seinem vorderem und seinem hinteren Ende erstreckt, wobei dieses Magazin flache, auf der Kante stehende Gegenstände vom sekundären Magazin empfängt, um sie nacheinander an den Vereinzelungskopf zu liefern,
dadurch gekennzeichnet, daß
d) das hintere Ende des Hauptzufuhrmagazins (3) höher als das vordere Ende des sekundären Magazins (6) liegt, um eine erste Fallstufe für die flachen Gegenstände zu bilden, während das vordere Ende des dritten Magazins niedriger als das hintere Ende des sekundären Magazins (6) liegt, um eine sekundäre Fallstufe für die flachen Gegenstände zu erzeugen, so daß die auf der Kante im sekundären Magazin liegenden flachen Gegenstände eine Neigung nach hinten erhalten,
e) erste Sonden (D1 und D2) vorgesehen sind, um das Vorliegen oder Nichtvorliegen von flachen Gegenständen im dritten Magazin (11) zu erfassen, sowie zweite Sonden (D3, D4), um eine schräge Lage der flachen Gegenstände im sekundären Magazin (6) zu erfassen, wobei die ersten und zweiten Sonden unabhängig die erste und die zweite Vorschubgeschwindigkeit für die flachen Gegenstände im Haupt- bzw. im sekundären Magazin steuern, so daß ein korrekter Füllgrad im dritten Magazin und eine korrekte Neigung der flachen Gegenstände im sekundären Magazin aufrechterhalten wird.

2. Vorrichtung nach Anspruch 1, in der die ersten Sonden zwei lichtelektrische Detektoren (D1, D2) besitzen, die im wesentlichen senkrecht übereinander in der Nähe des hinteren Endes des dritten Magazins liegen, und die zweiten Sonden zwei lichtelektrische Detektoren (D3, D4) besitzen, die im wesentlichen waagrecht nebeneinander in der Nähe des hinteren Endes des sekundären Magazins liegen.

3. Vorrichtung nach Anspruch 1, in der das dritte Magazin mindestens eine Rolle (8) besitzt, die in Drehung versetzt wird, um die flachen Gegenstände vom vorderen Ende zum hinteren Ende des dritten Magazins zu verschieben.

4. Vorrichtung nach Anspruch 1, die außerdem eine Blasrampe (9) oberhalb des dritten Magazins besitzt, um die im dritten Magazin befindlichen flachen Gegenstände aufzufächern.
